# FASCICULE DE BREVET EUROPEEN

(11) **EP 2 894 107 B1**
(45) Date de publication et mention de la délivrance du brevet: **23.11.2016**
(21) Numéro de dépôt: 15305016.6
(22) Date de dépôt: 09.01.2015
(51) Int. Cl.: B65D 19/16

(54) **Caisse-palette démontable**
Zerlegbarer Palettenbehälter
Dismountable box pallet

(30) Priorité: 10.01.2014 FR 1450206
(43) Date de publication de la demande: 15.07.2015
(73) Titulaire: PANOPACK (Société par Actions Simplifiée), 25420 Bart (FR)
(72) Inventeur: Guyotjeannin, Claude, 25350 Mandeure (FR)
(74) Mandataire: Nuss, Laurent

(56) Documents cités:
- EP-A2- 0 286 271
- DE-A1-102008 037 899
- FR-A- 1 439 146
- FR-A- 1 494 299
- FR-A1- 2 673 913
- US-A- 1 705 003
- US-A- 5 381 915
- US-A- 6 076 690

## Description

La présente invention concerne le domaine des réceptacles pour l'emmagasinage ou le transport d'objets ou de matériaux, réalisés en bois ou autres matériaux similaires tels que le contreplaqué, les agglomérés de bois ou des composites bois, et a pour objet une caisse palette démontable.

On connaît déjà des réceptacles en bois connus sous le nom de caisse palette comprenant une palette communément appelé palette à chevrons ou palette deux entrées facilitant la manutention des charges à l'aide d'un chariot élévateur et une caisse, surmontant ladite palette, pour contenir la charge et dont la face supérieure de la palette forme le fond de la caisse.

Plus particulièrement, une caisse-palette démontable actuelle comprend généralement, d'une part, une palette comportant un plancher carré ou rectangulaire et au moins deux chevrons parallèles entre eux et présentant chacun une longueur sensiblement égale à celle de l'un des côtés du plancher et une face d'appui longitudinale plane supportant ce dernier, deux chevrons, dits chevrons d'extrémité, s'étendant respectivement le long de deux côtés opposés du plancher, c'est-à-dire chacun le long de l'un desdits côtés opposés et, d'autre part, une caisse polygonale, carrée ou rectangulaire, comprenant quatre parois, carrées ou rectangulaires, pleines ou à claire-voie, formant les quatre côtés latéraux de la caisse, disposées sur le ou à proximité du pourtour du plancher perpendiculairement à ce dernier.

En outre, une telle caisse-palette comprend généralement trois ou quatre chevrons, dont deux chevrons, dits chevrons d'extrémité s'étendent respectivement le long de deux côtés opposés du plancher et au moins un chevron, dit chevron intermédiaire, s'étend entre les deux chevrons d'extrémité.

On connaît également des palettes pour caisse-palettes comprenant des supports similaires aux chevrons consistant en des lattes montées chacune sur des dés ou des plots, le plancher reposant alors sur l'une des faces longitudinales desdites lattes.

Par ailleurs, les caisses-palettes actuelles comportent généralement un couvercle, plein ou à claire-voie, recouvrant leur face supérieure ouverte opposée au fond de la caisse.

L'assemblage des éléments constitutifs de ce type de caisse palette est généralement réalisé au moyen d'éléments de fixation tels que des pointes, clous ou agrafes.

Toutefois, ce type d'assemblage nécessite des outils spécifiques et présente l'inconvénient de rendre difficile, voire impossible la séparation de deux parois adjacentes lorsque celles-ci doivent être démontées ou ont été mal assemblées.

Pour remédier à cet inconvénient, le document WO2012/052639A1 a pour objet une caisse palette comprenant une palette formant une paroi de fond à la caisse, une caisse polygonale, carrée ou rectangulaire, à quatre côtés comportant quatre parois en bois et à claire-voie et un couvercle couvrant l'ouverture supérieure définie par lesdites parois, vers le sommet de la caisse, ces différents éléments étant reliés les uns aux autres grâce à quatre cornières supérieures et quatre cornières inférieures monoblocs en matière plastique. La palette comprend un plateau rectangulaire dont l'une de ses faces forme le fond de la caisse et trois chevrons formant un piétement surmonté par le plateau ainsi écarté du sol. En outre le bord inférieur ou supérieure de chaque paroi est sensiblement rectiligne tout le long de la paroi et ne présente pas de partie en saillie vers le bas ou vers le haut. Les cornières inférieures sont fixées préalablement sur la face supérieure de palette. Chaque paroi est emboîtée par son bord inférieur dans deux cornières. Puis, on vient placer les cornières supérieures sur le bord supérieur de la paroi considérée à chacun de ses angles.

Toutefois, une caisse-palette du type de celle du document WO2012/052639A1 présente une structure complexe et couteuse qui nécessite des moyens de clouage pour la fixation des cornières et des moules spécifiques pour la réalisation de ces dernière.

D'autres types de caisse-palette sont connus de US 6 076 690 A, US 1 705 003 A et DE 10 2008 037 899 A1, ce dernier document divulguant une caisse-palette selon le préambule de la revendication 1.

La présente invention a pour but de pallier ces inconvénients en proposant une caisse-palette démontable, présentant un faible coût de revient et permettant un montage et un démontage aisé sans nécessité d'outils spécifiques.

A ce titre la présente invention a pour objet une caisse-palette démontable comprenant d'une part, une palette comportant un plancher carré ou rectangulaire et un ensemble support comprenant au moins deux supports rigides de forme allongée et droite, tels que des chevrons ou similaires, parallèles entre eux et à deux côtés opposés du plancher et présentant chacun une face d'appui longitudinale plane supportant ce dernier, deux supports, dits supports d'extrémités, s'étendant respectivement le long de deux côtés opposés du plancher et, d'autre part, une caisse polygonale, carrée ou rectangulaire, comprenant quatre parois, carrées ou rectangulaires, pleines ou à claire-voie, formant les quatre côtés latéraux de la caisse, délimitée chacune par deux premiers bords opposés, respectivement un bord inférieur et un bord supérieur, et deux seconds bords opposés, perpendiculaires à ces derniers, à savoir deux premières parois en vis-à-vis perpendiculaires auxdits supports d'extrémité et deux secondes parois en vis-à-vis perpendiculaires à ces dernières, disposées sur le ou à proximité du pourtour du plancher perpendiculairement à ce dernier, chaque première paroi et/ou chaque seconde paroi comportant au moins un tenon, dit tenon inférieur, ou autre élément mâle d'emboîtement tel qu'un tourillon s'étendant au-delà du premier bord inférieur de la paroi correspondante, au moins deux supports comportant chacun au moins un trou d'emboîtement, dit trou inférieur, pratiqué dans sa face d'appui, les côtés du plancher venant en retrait au niveau de chaque trou, chaque tenon étant inséré directement dans l'un desdits trous, le cas échéant au moins l'une des planches du plancher étant plus courte que les autres planches pour venir en retrait du ou des trous situés à son niveau et dans l'axe de cette dernière, le plancher recouvrant partiellement la surface d'appui de chaque support d'extrémité et/ou, le cas échéant, du ou de chaque support intermédiaire, et un moyen de ceinturage pour réaliser l'assemblage définitif et, éventuellement, des moyens de liaison entre deux parois adjacentes, et se caractérisant en ce que :
- le premier bord inférieur de chaque paroi repose directement sur la surface d'appui correspondante non recouverte par le plancher,
- chaque support d'extrémité comporte en outre une rainure d'emboîtement pratiquée longitudinalement dans la face d'appui de préférence en coupant, le cas échéant, le ou chaque trou d'emboîtement,
- le premier bord inférieur de chaque seconde paroi, disposée le long du support d'extrémité concerné, est inséré dans la rainure du support concerné.

L'invention sera mieux comprise, grâce à la description ci-après, qui se rapporte à un mode de réalisation préféré, donné à titre d'exemple non limitatif, et expliqué avec référence aux dessins schématiques annexés, dans lesquels :
- la figure 1 montre une vue en perspective d'une caisse-palette selon la présente invention, sans couvercle, dans un premier mode de réalisation, de forme rectangulaire, avec des premières et secondes parois à claire-voie, à l'état monté et reposant sur un sol horizontal, dont seules les premières parois, formant les grands côtés de la caisse rectangulaire, comportent des tenons et sont emboîtées dans les supports concernés de la palette, tandis que les secondes parois, formant les petits côtés de la caisse, sont emboîtées dans les rainures verticales des premières parois,
- la figure 2 montre la caisse-palette représentée sur la figure 1 avec un couvercle de fermeture à claire-voie constitué par une rangée de quatre lattes, dont deux lattes d'extrémité et deux lattes intermédiaires,
- la figure 3 montre la caisse-palette représentée sur la figure 1 sans les secondes parois parallèles aux supports,
- la figure 4 montre une vue de face de l'une des deux premières parois à claire-voie de la caisse-palette représentée sur la figure 1, dans une forme comprenant des montants verticaux à chacune de leurs extrémités, c'est-à-dire au niveau et le long de leurs seconds bords verticaux,
- la figure 5 montre la caisse-palette représentée sur la figure 3 avec uniquement l'une des premières parois emboîtés dans les supports concernés et l'une des secondes parois emboîté par l'un de ses seconds bords verticaux dans la rainure de l'un des montants de la première paroi,
- la figure 6 montre une vue de détail en perspective de l'assemblage par emboîtement de la seconde paroi représentée sur la figure 5 en montrant uniquement le montant de la première paroi,
- la figure 7 montre une vue en perspective de l'un des supports dans une forme consistant en un chevron, plus particulièrement un chevron à deux entrées,
- la figure 8 montre une vue en perspective de l'un des supports dans une autre forme consistant en une latte supportée par trois dés ou plots,
- la figure 9 montre la palette représentée sur la figure 1 comprenant quatre trous d'emboîtement situés chacun à l'un des quatre coins de ladite palette,
- la figure 10 montre une vue en perspective de l'une des extrémités libres, à savoir l'extrémité libre inférieur, d'un montant représenté sur la figure 1 comportant un élément d'emboîtement mâle anti-rotation consistant en un tourillon de section elliptique ou ovoïde avec deux méplats latéraux,
- la figure 11 montre une vue de face de l'un des trous d'emboîtement dans une forme complémentaire du tourillon représenté sur la figure 10,
- la figure 12 montre une vue en perspective de la caisse-palette représentée sur la figure 1 dans une configuration où seules les petits côtés, ou secondes parois, comportent des tenons et des rainures d'emboîtement, les premières parois, ou grands côtés, n'étant pas représentées,
- la figure 13 représente une vue en perspective de l'un des coins de la caisse-palette représentée sur la figure 1, au niveau de la palette, à l'état juste avant la réalisation de l'emboîtement de l'une des premières parois dans l'un des supports d'extrémité,
- la figure 14 représente une vue de face d'une seconde paroi, dans une forme de réalisation particulière, comprenant un seul montant disposé dans sa partie médiane ou centrale,
- la figure 15 montre une vue en perspective de la caisse-palette dans un second mode de réalisation, avec emboîtement des premières et secondes parois dans les supports concernés de la palette, sans liaison par emboîtement entre deux parois adjacentes.

Les figures montrent une caisse-palette démontable comprenant d'une part, une palette 1 comportant un plancher 10 carré ou rectangulaire et un ensemble support comprenant au moins deux supports 11 rigides de forme allongée et droite, tels que des chevrons ou similaires, parallèles entre eux et à deux côtés opposés du plancher et présentant chacun une face d'appui 11a longitudinale plane supportant ce dernier, deux supports 11, dits supports d'extrémités, s'étendant respectivement le long de deux côtés opposés du plancher 10 et, d'autre part, une caisse 2 polygonale, carrée ou rectangulaire, comprenant quatre parois 20, 21, carrées ou rectangulaires, pleines ou à claire-voie, formant les quatre côtés latéraux de la caisse, délimitée chacune par deux premiers bords opposés, respectivement un bord inférieur et un bord supérieur, et deux seconds bords opposés, perpendiculaires à ces derniers, à savoir deux premières parois 20 en vis-à-vis perpendiculaires auxdits supports 11 d'extrémité et deux secondes parois 21 en vis-à-vis perpendiculaires à ces dernières, disposées sur le ou à proximité du pourtour du plancher 10 perpendiculairement à ce dernier.

Conformément à la présente invention, dans une telle caisse-palette :
- au moins deux supports 11 comportent chacun au moins un trou 11b d'emboîtement, dit trou 11b inférieur, pratiqué dans sa face d'appui 11a,
- chaque première paroi 20 et/ou chaque seconde paroi 21 comporte(nt) au moins un tenon 4a, dit tenon inférieur, ou autre élément mâle d'emboîtement tel qu'un tourillon, s'étendant au-delà du premier bord inférieur de la paroi correspondante,
- chaque tenon 4a est inséré directement dans l'un desdits trous.

Toujours conformément à la présente invention, une telle caisse-palette comprend en outre un moyen de ceinturage, non représenté sur les figures annexées, pour réaliser l'assemblage définitif de la caisse-palette et, éventuellement, des moyens de liaison 4b entre deux parois adjacentes 20, 21.

On notera que la palette 1 peut être de préférence pré-montée et que le moyen de ceinturage peut être par exemple au moins une sangle ou un autre moyen connu tel qu'un moyen de cerclage ou au moins un feuillard, venant notamment entourer ou s'étendre autour de la caisse-palette à l'état monté.

On comprendra que le plancher 10, c'est-à-dire la face supérieure du plancher 10, forme le fond de la caisse 2 et que le côté de la caisse opposé à son fond peut être entièrement ouvert (figure 1) ou fermé, partiellement ou entièrement, par un couvercle 3, plein ou à claire-voie, qui sera décrit par la suite (figure 2).

On notera également que chaque support 11 peut consister, préférentiellement, dans une première forme connue, en un chevron (figures 1, 2, 3, 5, 7, 9, 11, 12, 13, 15), c'est-à-dire une pièce monobloc allongée, de préférence de section carrée. Un tel chevron peut être, de manière connue, un chevron à deux entrées, c'est-à-dire comportant deux découpes 11d pratiquées dans sa face inférieure pour permettre un passage à la fourche d'un engin élévateur

Chaque support 11 peut également consister, dans une seconde forme de réalisation connue, en un assemblage d'une planche 11e, dont l'une des grandes faces longitudinales, supérieure, peut alors former l'une des faces d'appui 11a, et de dés ou de plots 11f, de forme globalement parallélépipédique, supportant ladite planche 11e support (figure 8). Un tel support 11, peut ainsi comporter, à l'instar d'un chevron à deux entrées, deux entrées, constituées chacune par un espace séparant deux dés ou plots.

Bien entendu, la palette 1 peut présenter un mélange de ces deux formes de supports 11 sans sortir du cadre de l'invention. En outre, la palette 1 peut également reposer, de manière connue, sur des semelles 5 se présentant sous la forme de planches fixées contre la face inférieure des supports 11, perpendiculairement à ces derniers (figures 1, 2, 3, 5, 9, 12, 15).

De préférence, chaque support 11 d'extrémité peut comporter à au moins l'une de ses extrémités au moins un trou 11b d'emboîtement (figures 1, 2, 3, 5, 7, 8, 9, 11, 12, 13, 15).

Si on se réfère maintenant aux figures 1, 2, 3, 5, 6, 12 et 13 on peut voir que, dans un premier mode de réalisation de la caisse-palette selon l'invention, dans lequel deux parois 20, 21 adjacentes sont liées entre elles en étant emboîtées l'une dans l'autre, chaque première paroi 20 ou chaque seconde paroi 21 peut comporter deux rainures 4b d'emboîtement s'étendant chacune parallèlement à ses seconds bords et, respectivement, à proximité de l'un de ces derniers. Ainsi, chaque second bord d'une première ou seconde paroi, adjacente à celle comportant lesdites rainures, peut être prévu pour être inséré dans l'une desdites rainures, chaque second bord ainsi inséré ou emboîté dans l'une des rainures formant alors avec cette dernière l'un des moyens de liaison entre deux parois 20, 21 adjacentes.

Dans ce premier mode de réalisation, avec liaison par emboîtement entre deux parois 20, 21 adjacentes dont l'une comporte les rainures prévues à cet effet, chaque support 11 d'extrémité peut comporter deux trous 11b d'emboîtement situés chacun au niveau de l'une de ses extrémités (figure 7 et figure 8) de sorte que chaque trou 11b ainsi situé se trouve au niveau de l'un des coins du plancher 10 (figures 1, 2, 3, 5, 9, 12, 13). En outre, chaque première paroi 20 peut comporter deux tenons 4a d'emboîtement situés chacun au niveau ou à proximité de l'un de ses seconds bords, comme on peut le voir plus particulièrement sur la figure 4, de sorte à permettre un emboîtement des premières parois 20 dans les supports 11 d'extrémité concernés au moins au niveau de chaque coin de la palette 10 (figures 1, 2, 3, 9, 12, 13). Ainsi les quatre trous 11b d'emboîtement aux quatre angles permettent l'emboîtement ou l'encastrement aisé des premières parois 20 dans les trous d'emboîtement 11b des supports 11 d'extrémité, tandis que les secondes parois 21 sont maintenues entre les premières parois 20 par l'insertion de leurs seconds bords dans les rainures 4b respectives de ces dernières (figures 1, 2, 5, 6).

Si on se réfère à la figure 15, on peut voir que, dans un second mode de réalisation, sans liaison avec emboîtement entre deux parois 20, 21 adjacentes, les premières et secondes parois 20, 21 peuvent comporter chacune au moins deux tenons 4a inférieurs, dont les deux ou deux tenons 4a, dits tenons d'extrémité, sont situés chacun respectivement au niveau ou à proximité de l'un de ses seconds bords et que chaque support 11 d'extrémité peut comporter au niveau de l'une de ses extrémités deux trous 11b d'emboîtement, dont l'un reçoit l'un des au moins deux tenons 4a de l'une des premières parois 20 et l'autre reçoit l'un des au moins deux tenons 4a de l'une des secondes parois 21.

Dans une forme de réalisation préférentielle de l'ensemble support, celui-ci peut comprendre au moins trois supports 11, de préférence quatre supports 11 (figures 1, 2, 3, 5, 9, 12, 15), à savoir les deux supports 11 d'extrémité et, entre ces derniers, au moins un support 11, dit support intermédiaire, de préférence deux supports intermédiaires (figures 1, 2, 3, 5, 12, 15). D'autre part, le ou au moins l'un des supports 11 intermédiaires peuvent comporter chacun au moins un trou 11b d'emboîtement situé, de préférence, au niveau de l'une de ses extrémités, ce afin d'assurer l'emboîtement des premières parois 20, lorsqu'aucun emboîtement n'est prévu dans les supports d'extrémité et/ou lorsqu'il s'agit de renforcer l'assemblage des parois concernées (figure 15).

Dans une forme particulière de réalisation du plancher 10, celui-ci peut être constitué par une rangée de planches 10a parallèles entre elles, jointes par leur côtés longitudinaux ou écartées l'une de l'autre, et pouvant s'étendre perpendiculairement aux supports 11 en reposant à plat sur leurs faces d'appui 11a respectives (figures 1, 2, 3, 5, 9, 12, 15). Dans le cas où le plancher est constitué par une rangée de planches 10a, chaque espace dans le plancher 10 peut être formé par l'écartement entre deux planches 10a adjacentes.

La surface du plancher 10 est prévue pour que les côtés du plancher 10 concernés viennent en retrait au niveau de chaque trou 11b d'emboîtement. Chaque tenon 4a peut alors être inséré, directement, dans l'un desdits trous 11b (figures 1, 2, 3, 5, 9, 12, 13, 15). Dans le cas où le plancher 10 est constitué par une rangée de planches 10a, au moins l'une des planches 10a peut être plus courte que les autres planches 10a pour venir en retrait du ou des trous 11b situés à son niveau et dans l'axe de cette dernière, c'est-à-dire des trous 11b pratiqués dans les supports 11 d'extrémité (voir notamment figures 9, 12 et 13). Ainsi, dans le cas où chaque tenon 4a est prévu pour être inséré directement dans l'un des trous 11b des supports 11 d'extrémité, il a été constaté que cette insertion directe peut conférer une plus grande solidité à la caisse-palette selon l'invention, supérieure à celle conférée dans le cas d'une insertion indirecte par l'intermédiaire du plancher traversé préalablement par chaque tenon.

Le plancher 10 est prévu, dans son extension surfacique, pour recouvrir partiellement la face d'appui (11a) de chaque support 11 d'extrémité et, le cas échéant, du ou de chaque support 11 intermédiaire. Le premier bord inférieur de chaque paroi 20, 21 peut alors reposer directement sur la partie de la face d'appui 11a correspondante non recouverte par le plancher 10 (figures 1, 2, 3, 5, 12, 13). Ainsi, les quatre côtés de la caisse 2 peuvent être positionnés à l'extérieur du plancher. Plus le plancher, ou l'épaisseur du plancher, peut être enserré(e) entre les quatre côtés de la caisse. Le plancher peut alors renforcer la résistance des côtés contre les agressions extérieures, comme, par exemple, les fourches d'un élévateur.

Comme on peut le voir sur les figures 1. 2. 3. 5. 7, 8, 9, 12, 13), pour une meilleure tenue des secondes parois 21 sur la palette, disposées parallèlement et le long des supports 11 d'extrémité, chaque support 11 d'extrémité comporte en outre une rainure 11c d'emboîtement pratiquée longitudinalement dans la face d'appui 11a, de préférence en coupant, le cas échéant, le ou chaque trou 11b d'emboîtement. Le premier bord inférieur de chaque seconde paroi 21, disposée le long du support 11 d'extrémité concerné, peut alors être adapté pour être inséré dans la rainure 11c du support 11 concerné (figures 1, 2, 5, 12).

En outre chaque paroi 20, 21 reposant par son premier bord sur l'une des faces d'appui 11a peut comporter en outre une surépaisseur sur sa face interne ou externe s'étendant au niveau de son premier bord ou, lorsque celui-ci est prévu pour être inséré dans l'une des rainures 11b, en retrait de ce dernier, ladite surépaisseur comportant un bord longitudinal venant s'appuyer sur la face d'appui 11a, le cas échéant, le long de la rainure 11b correspondante, ce afin de renforcer la stabilité de la paroi 20 ou 21.

Par ailleurs, comme on peut le voir sur la figure 2, la présente invention peut prévoir que la caisse-palette puisse comprendre en outre un couvercle 3, plein ou à claire voie, par exemple constitué de lattes 3b ou de planches jointives ou espacées, couvrant entièrement ou partiellement le côté ouvert de la caisse opposé à son fond. Un tel couvercle peut comporter au moins deux trous 3a d'emboîtement, dits trous 3a supérieurs. En outre, chaque première paroi 20 et/ou seconde paroi 21 peut comporter en outre au moins deux tenons 4c d'emboîtement additionnels, dits tenons 4c supérieurs, s'étendant au-delà de leur premier bord supérieur de sorte que chaque tenon 4c supérieur puisse être inséré, à l'état fermé du couvercle, dans l'un des trous 3a supérieurs pour réaliser son assemblage par emboîtement sur les parois 20, 21 concernées de la caisse 2.

Comme on peut le voir encore sur la figure 2, un tel couvercle 3, dans une forme à claire-voie ou ajourée peut comprendre deux lattes 3b, dites lattes d'extrémité, disposées chacune le long de l'une des première ou seconde parois 20 ou 21 (figure 2) ce de sorte à compléter la fonction de couvercle en venant enserrer la parois correspondante pour renforcer davantage les extrémités et l'assemblage de la caisse. D'autres lattes 3b intermédiaires, s'étendant entre les deux lattes 3b d'extrémité, comme on peut le voir également sur la figure 2, peuvent également être prévues pour compléter cette forme particulière du couvercle 3 à claire-voie.

Si on se réfère à nouveau aux figures 1, 2, 3, 4, 5, 6, 12, 13, 14, 15 on peut voir que, dans un mode de réalisation préférentiel que chaque première paroi 20 et/ou chaque seconde paroi 21 peut comprendre, côté interne de la caisse, au moins un montant 4 s'étendant parallèlement à ses seconds bords. En outre, le ou au moins l'un des montants 4 peut se prolonger axialement à l'une de ses extrémités libres par l'un des tenons 4b inférieurs et, le cas échéant, chaque montant 4 peut se prolonger axialement à son autre extrémité libre par l'un des tenons 4c supérieurs. De préférence au moins l'un des montants 4 de chaque première paroi 20 et/ou au moins l'un des montant 4 de chaque seconde paroi 21 peu(ven)t s'étendre (chacun) sensiblement depuis le premier bord inférieur jusqu'au premier bord supérieur de sorte que les extrémités libres de chaque montant 4 affleurent sensiblement lesdits premiers bords respectifs ou soient sensiblement en retrait de ces derniers.

Dans une forme de réalisation particulière de la caisse 2 avec montants 4, chaque première paroi 20 et/ou chaque seconde paroi 21 peu(ven)t comprendre (chacune) au moins deux montants 4, dont deux montants 4 peuvent s'étendre le long ou à proximité de ses seconds bords (figures 1, 2, 3, 5, 6, 12, 13, 15).

Dans autre forme de réalisation de la caisse 2 avec montants 4, chaque première paroi 20 et/ou chaque seconde paroi 21 peu(ven)t comprendre (chacune) un seul montant 4, de préférence disposé sensiblement dans la partie médiane ou centrale de la première paroi (20) correspondante (figure 14 représentant une seconde paroi 21 munie d'un tel montant central).

Dans le cas où chaque première ou seconde paroi 20, 21 comporte des rainures 4b d'emboîtement, chaque montant 4 peut présenter, côté interne de la caisse, une face longitudinale dans laquelle est pratiquée, le cas échéant, l'une desdites rainures (voir notamment les figures 1, 3, 5, 6, 12, 13).

De préférence, chaque extrémité libre d'un montant 4 munie d'un tenon, inférieur 4b ou supérieur 3a, peut comporter un épaulement 4d entourant la base de ce dernier (visible notamment sur les figures 1, 3, 5, 6, 10, 13, 15), et pouvant venir en appui respectivement, selon le cas, contre le plancher 10 (non représenté), contre l'une des faces d'appui 3a (figures 1, 2, 3, 5, 12, 13, 15), ou contre la face interne du couvercle 3 (figure 2).

On peut voir sur la figure 2, que dans le cas où chaque première paroi 20 et/ou chaque seconde paroi 21 comprennent de tels montants 4, que, dans la forme particulière du couvercle 3 à claire-voie constitué par une rangée de lattes 3b, chaque latte 3b peut être montée, le cas échéant, sur les extrémités des montants 4 en étant appliquée à plat contre les épaulements 4d.

La caisse-palette selon la présente invention peut comprendre au moins quatre montants 4, de préférence disposés chacun le long de l'un des seconds bords verticaux de l'une des premières ou secondes parois 20, 21 de la caisse, c'est-à-dire, à l'état monté, de préférence au moins un montant à chaque coin de la palette 1.

La caisse-palette selon la présente invention peut encore comprendre en outre au moins un montant 4 intermédiaire, de préférence deux montants intermédiaires (figures 1, 2, 5) disposé(s) entre les deux montants 4 situés au niveau des seconds bords de chaque première ou seconde paroi 20, 21 comprenant des montants, c'est-à-dire entre deux coins de la palette ou deux arêtes verticales de la caisse 2. Ces montants 4 intermédiaires ont notamment pour effet de renforcer les côtés de la caisse 2 et peuvent comporter ou non des tenons 4a, 4d inférieurs ou supérieurs.

On comprendra que la caisse-palette selon la présente invention est modulable, en section des montants 4, dans leur nombre et dans la réalisation des côtés, le cas échéant du couvercle, pleins ou à claire-voie, en bois, contreplaqué ou autre matière, ceci en fonction des dimensions et de la résistance que l'on souhaite obtenir pour la caisse-palette à l'état monté.

Dans une variante de réalisation, au moins l'une des premières et/ou secondes parois 20, 21 peu(ven)t comporter un seul tenon 4a, 4c inférieur ou supérieur, dit tenon 4a, 4c unique et le ou chaque tenon 4a, 4c unique et le ou chaque tenon 4a, 4c unique et le ou chaque trou 11b, 3a complémentaire de ce ou ces derniers présentent chacun une section ou une forme, par exemple elliptique ou polygonale, adaptée pour empêcher lors de leur emboîtement respectifs la rotation ou le pivotement de chaque première ou seconde paroi 20 concernée autour du tenon 4a unique correspondant (figure 10 et figure 11). Un tel tenon 4a, 4c ou tourillon unique anti-rotation, et un tel trou 11b, 3a complémentaire peuvent, par exemple, présenter chacun une section de forme ovale ou elliptique (figure 10 et figure 11). En outre, de préférence, un tel tenon 4a, 4c ou tourillon unique, inférieur ou supérieur, et un tel trou 11b, 3a, inférieur ou supérieur, complémentaire anti-rotation peuvent présenter chacun respectivement au moins un méplat 40a ou 30a, de préférence deux méplats, latéraux permettant de renforcer encore l'effet anti-rotation (figures 10 et 11). Chaque tenon 4a, 4c ou tourillon unique et chaque trou 11b, 3a complémentaire anti-rotation peuvent aussi présenter chacun une section circulaire comportant également au moins un méplat afin de réaliser l'effet anti-rotation ou encore une section polygonale, par exemple carrée ou rectangulaire.

Bien entendu, chaque tenon 4a, 4c ou tourillon, inférieur ou supérieur, peut présenter d'autres formes plus classiques tels que cylindriques, c'est-à-dire de section circulaire, ne procurant pas d'effet anti-rotation et plus adaptées dans le cas où chaque première ou seconde paroi 20, 21 comprend au moins deux tenons 4a inférieurs empêchant de fait la rotation de cette dernière (figures 1, 3, 5, 6, 12, 13, 14, 15) par rapport à la palette 1.

Chaque tenon 4c ou tourillon supérieur et chaque trou 3a supérieur du couvercle 3 peuvent être de forme similaire ou différente de celle des tenons 4a inférieurs et des trous 11b inférieurs des supports 11.

Chaque première paroi 20 munie de tenons 4a inférieurs peut ainsi être emboîtée dans au moins un support 11, de préférence les deux supports 11 d'extrémité, plus préférentiellement, le cas échéant, pour assurer un emboîtement très solide, à la fois dans les deux supports 11 d'extrémité et dans au moins un support 11 intermédiaire adapté à cet effet pour recevoir au moins un tenon 10 (figures 1, 2, 5, 15).

Plus particulièrement, la caisse-palette selon la présente invention peut être réalisée à base de bois sans autre matière, mais peut aussi être réalisée à partir d'un composite bois tel que du bois composite connu sous le nom de « WPC » (Wood Plastic Composite).

Ainsi, l'assemblage des parois 20, 21 munies de tenons 4a d'emboîtement par emboîtement ou insertion desdits tenons directement dans les supports 11 de la palette et, le cas échéant, la liaison, notamment par emboîtement selon la présente invention, entre deux parois adjacentes venant renforcer la tenue de la caisse, permettent de conférer une grande stabilité géométrique à la caisse-palette et une tenue verticale très efficace. En outre, il permet à un opérateur de réaliser un montage ou un démontage très rapidement, de l'ordre de 1 à 3 mn selon des essais effectués par la présente demanderesse.

Bien entendu, l'invention n'est pas limitée au mode de réalisation décrit et représenté aux dessins annexés. Des modifications restent possibles, notamment du point de vue de la constitution des divers éléments ou par substitution d'équivalents techniques, sans sortir pour autant du domaine de protection de l'invention.

## Revendications

1. Caisse-palette démontable comprenant d'une part, une palette (1) comportant un plancher (10) carré ou rectangulaire et un ensemble support comprenant au moins deux supports (11) rigides de forme allongée et droite, tels que des chevrons ou similaires, parallèles entre eux et à deux côtés opposés du plancher et présentant chacun une face d'appui (11a) longitudinale plane supportant ce dernier, deux supports (11), dits supports d'extrémités, s'étendant respectivement le long de deux côtés opposés du plancher (10) et, d'autre part, une caisse (2) polygonale, carrée ou rectangulaire, comprenant quatre parois (20, 21), carrées ou rectangulaires, pleines ou à claire-voie, formant les quatre côtés latéraux de la caisse, délimitée chacune par deux premiers bords opposés, respectivement un bord inférieur et un bord supérieur, et deux seconds bords opposés, perpendiculaires à ces derniers, à savoir deux premières parois (20) en vis-à-vis perpendiculaires auxdits supports d'extrémité et deux secondes parois (21) en vis-à-vis perpendiculaires à ces dernières, disposées sur le ou à proximité du pourtour du plancher (10) perpendiculairement à ce dernier, chaque première paroi (20) et/ou chaque seconde paroi (21) comportant au moins un tenon (4a), dit tenon (4a) inférieur, ou autre élément mâle d'emboîtement tel qu'un tourillon s'étendant au-delà du premier bord inférieur de la paroi correspondante, au moins deux supports (11) comportant chacun au moins un trou (11b) d'emboîtement, dit trou (11b) inférieur, pratiqué dans sa face d'appui (11a), la caisse-palette comprenant en outre un moyens de ceinturage pour réaliser l'assemblage définitif et, éventuellement, des moyens de liaison (4b) entre deux parois adjacentes (20, 21), caisse-palette **caractérisée en ce que**:
- les côtés du plancher (10) viennent en retrait au niveau de chaque trou (11b), chaque tenon (4a) étant inséré directement dans l'un desdits trous (11b), le cas échéant au moins l'une des planches (10a) du plancher (10) étant plus courte que les autres planches (10a) pour venir en retrait du ou des trous (11b) situés à son niveau et dans l'axe de cette dernière, le plancher (10) recouvrant partiellement la face d'appui (11a) de chaque support (11) d'extrémité et/ou, le cas échéant, du ou de chaque support (11) intermédiaire,
- le premier bord inférieur de chaque paroi (20, 21) repose directement sur la face d'appui (11a) correspondante non recouverte par le plancher (10),
- chaque support (11) d'extrémité comporte en outre une rainure (11c) d'emboîtement pratiquée longitudinalement dans la face d'appui (11a), de préférence en coupant, le cas échéant, le ou chaque trou (11b) d'emboîtement,
- le premier bord inférieur de chaque seconde paroi (21), disposée le long du support (11) d'extrémité concerné, est inséré dans la rainure (11c) du support (11) concerné.

2. Caisse-palette, selon la revendication 1, **caractérisée en ce que** chaque support (11) d'extrémité comporte, à au moins l'une de ses extrémités, au moins un trou (11b) d'emboîtement.

3. Caisse-palette, selon l'une quelconque des revendications 1 à 2, **caractérisée en ce qu'**au moins l'une des premières et/ou secondes parois (20, 21) comporte(nt) un seul tenon (4a), dit tenon unique, et **en ce que** le ou chaque tenon (4a) unique et le ou chaque trou (11b) complémentaire de ce ou ces derniers présentent chacun une section ou une forme, par exemple elliptique ou polygonale, adaptée pour empêcher lors de leur emboîtement respectifs la rotation ou le pivotement de chaque première et/ou seconde paroi (20) autour du tenon (4a) unique concerné.

4. Caisse-palette, selon l'une quelconque des revendications 1 à 2, **caractérisée en ce que** les premières et secondes parois (20, 21) comportent chacune au moins deux tenons (4a), dont les deux tenons (4a), dits tenons d'extrémité, sont situés chacun respectivement au niveau ou à proximité de l'un de ses seconds bords et **en ce que** chaque support (11) d'extrémité comporte au niveau de l'une de ses extrémités deux trous (11b) d'emboîtement, dont l'un reçoit l'un des au moins deux tenons (4a) de l'une des premières parois (20) et l'autre reçoit l'un des au moins deux tenons (4a) de l'une des seconds parois (21) adjacente.

5. Caisse-palette, selon l'une quelconque des revendications 1 à 3, **caractérisée en ce que** chaque première paroi (20) ou chaque seconde paroi (21) comporte deux rainures (4b) d'emboîtement s'étendant chacune parallèlement à ses seconds bords et, respectivement, à proximité de l'un de ces derniers, et **en ce que** chaque second bord d'une première ou seconde paroi, adjacente à celle comportant lesdites rainures, est inséré dans l'une desdites rainures, chaque second bord ainsi inséré ou emboîté dans l'une des rainures formant alors avec cette dernière l'un desdits moyens de liaison entre deux parois (20, 21) adjacentes.

6. Caisse-palette, selon la revendication 5, **caractérisée en ce que** chaque support (11) d'extrémité comporte deux trous (11b) d'emboîtement situés chacun au niveau de l'une de ses extrémités de sorte que chaque trou (11b) ainsi situé se trouve au niveau de l'un des coins du plancher (10) et **en ce que** chaque première ou seconde paroi (20) comporte deux tenons (4a) d'emboîtement situés chacun au niveau ou à proximité de l'un de ses seconds bords, tandis que les secondes parois (21) sont maintenues entre les premières parois (20) par l'insertion de leurs seconds bords dans les rainures (4b) respectives de ces dernières.

7. Caisse-palette, selon l'une quelconque des revendications 1 à 6, caractérisée en que l'ensemble support comprend au moins trois supports (11), à savoir les deux supports (11) d'extrémité et, entre ces derniers, au moins un support (11), dit support intermédiaire, et en ce que le ou au moins l'un des supports (11) intermédiaires comporte au moins un trou (11b) d'emboîtement situé au niveau de l'une de ses extrémités et/ou au moins l'un des supports (11) d'extrémité comporte au moins un trou (11b) d'emboîtement, de préférence situé au niveau de l'une de ses extrémités.

8. Caisse-palette, selon l'une quelconque des revendications 1 à 7, **caractérisée en ce que** le plancher (10) est constitué par une rangée de planches (10a) parallèles entre elles, jointes par leur côtés longitudinaux ou écartées l'une de l'autre, s'étendant perpendiculairement aux supports (11) en reposant à plat sur leurs faces d'appui (11a) respectives.

9. Caisse-palette, selon l'une quelconque des revendications 1 à 8, **caractérisée en ce qu'**elle comprend en outre un couvercle (3), plein ou à claire voie, par exemple constitué de lattes ou de planches jointives ou espacées, couvrant entièrement ou partiellement le côté ouvert de la caisse opposé à son fond, ledit couvercle comportant au moins deux trous (3a) d'emboîtement, dits trous (3a) supérieurs, et, d'autre part, chaque première paroi (20) et/ou seconde paroi (21) comporte en outre au moins deux tenons (4c) d'emboîtement additionnels, dits tenons (4c) supérieurs, s'étendant au-delà de leur premier bord supérieur de sorte que chaque tenon (4c) supérieur est inséré, à l'état fermé du couvercle, dans l'un des trous (3a) supérieurs pour réaliser son assemblage par emboîtement sur les parois (20, 21) concernées de la caisse (2).

10. Caisse-palette, selon l'une quelconque des revendications 1 à 9, **caractérisée en ce que** chaque première paroi (20) et/ou chaque seconde paroi (21) comprend, côté interne de la caisse, au moins un montant (4) s'étendant parallèlement à ses seconds bords, et **en ce que** le ou au moins l'un des montants (4) se prolonge axialement à l'une de ses extrémités libres par l'un des tenons (4b) d'emboîtement inférieurs et, le cas échéant, **en ce que** chaque montant (4) se prolonge axialement à son autre extrémité libre par l'un des tenons (4c) d'emboîtement supérieurs, de préférence au moins l'un des montants (4) de chaque première paroi (20) et/ou au moins l'un des montant (4) de chaque seconde paroi (21) peu(ven)t s'étendre sensiblement depuis le premier bord inférieur jusqu'au premier bord supérieur de sorte que les extrémités libres de chaque montant (4) affleurent sensiblement lesdits premiers bords respectifs ou soient sensiblement en retrait de ces derniers.

11. Caisse-palette, selon la revendication 10, **caractérisée en ce que** soit chaque première paroi (20) et/ou chaque seconde paroi comprend au moins deux montants (4), dont deux montants (4) s'étendent le long ou à proximité de ses seconds bords, soit chaque première paroi (20) comprend un seul montant (4), de préférence disposé sensiblement dans la partie médiane ou centrale de la première paroi (20) correspondante.

12. Caisse-palette, selon la revendication 10 ou la revendication 11, **caractérisée en ce que** chaque montant (4) présente, côté interne de la caisse, une face longitudinale dans laquelle est pratiquée, le cas échéant, l'une des rainures (4b) d'emboîtement définies dans la revendication 5.

13. Caisse-palette, selon l'une quelconque des revendications 10 à 12, **caractérisée en ce que** chaque extrémité libre d'un montant munie d'un tenon (4b, 3a) supérieur ou inférieur comporte un épaulement (4d) entourant la base de ce dernier et venant en appui respectivement, selon le cas, contre le plancher (10), l'une des faces d'appui (3a) ou la face interne du couvercle (3).

## Patentansprüche

1. Zerlegbarer Palettenbehälter umfassend einerseits eine Palette (1), welche einen quadratischen oder rechteckigen Boden (10) umfasst und welche eine Tragstruktur aufweist, die ihrerseits mindestens zwei starre Träger (11) aufweist, welche eine gestreckte und geradlinige Geometrie aufweisen, wie zum Beispiel Sparren oder dergleichen, welche parallel zueinander verlaufen und zu den beiden einander gegenüberliegenden Seiten des Bodens angeordnet sind, und wobei jeder derselben eine Stützfläche (11a) aufweist, die eben ist, in longitudinale Richtung verläuft und den Boden stützt, wobei die beiden Träger (11), die endständige Träger genannt werden, sich jeweils längs der beiden einander gegenüberliegenden Seiten des Bodens (10) erstrecken, und umfassend andererseits einen polygonalen, quadratischen oder rechteckigen Behälter, der vier Wände (20,21) umfasst, die quadratisch oder rechteckig sind und massiv oder durchsichtig ausgebildet sind und die vier lateralen Seiten des Behälters bilden, wobei diese Wände jeweils durch zwei erste einander gegenüberliegende Ränder, nämlich einen unteren Rand bzw. einen oberen Rand, und zwei zweite einander gegenüberliegenden Ränder begrenzt sind, die senkrecht zu den ersten Rängegenüber liegen und senkrecht zu den Trägern verlaufen, und zwei zweite Wände (21), die einander gegenüber liegen und senkrecht zu den ersten Wänden angeordnet sind, welche auf dem Umfang des Bodens (10) oder in der Nähe desselben angeordnet sind und senkrecht zu dem letzteren verlaufen, wobei jede erste Wand (20) und/oder jede zweite Wand (21) jeweils mindestens einen Zapfen (4a) umfasst, wobei ein so genannter unterer Zapfen (4a) oder ein anderes männliches Verbindungselement wie ein Lagerzapfen sich über den ersten unteren Rand der entsprechenden Wand hinaus erstreckt, und mindestens zwei Träger (11) aufweist, von denen jeder mindestens ein Loch (11b), welches Fügezwecken dient, aufweist, wobei das genannte untere Loch (11b) in seiner unteren Stützfläche (11a) ausgebildet ist, wobei der Palettenbehälter darüber hinaus ein Umschlingungsmittel umfasst, um die definitive Montage zu realisieren, und gegebenenfalls Verbindungsmittel (4b) umfasst, die sich zwischen benachbarten Wänden (20,21) erstrecken, wobei der Palettenbehälter **dadurch gekennzeichnet ist,**
- **dass** die Seiten des Bodens (10) auf die Höhe jedes der Löcher (11b) zurückgezogen sind, wobei jeder der Zapfen (4a) direkt in eines der genannten Löcher (11b) eingeführt ist, wobei gegebenenfalls mindestens eines der Bretter (10a) des Bodens (10) kürzer ist als die anderen Bretter (10a), damit es gegenüber dem oder den Löchern (11b) zurückspringt, die auf seiner Höhe und auf der Achse der letzteren liegen, wobei der Boden (10) die Stützfläche (11a) eines jeden der endständigen Träger (11) teilweise und/oder gegebenenfalls einen oder jeden mittleren Trägers (11) überdeckt,
- wobei der erste untere Rand einer jeden Wand (20,21) direkt auf der Stützfläche (11a) des entsprechenden Trägers ruht, welche nicht durch den Boden (10) überdeckt ist,
- wobei jeder endständige Träger (11) ferner eine Fügezwecken dienende Nut (11c) aufweist, welche in longitudinale Richtung in seiner Stützfläche (11a) verläuft, vorzugsweise so, dass sie gegebenenfalls das Fügezwecken dienende Loch (11b) oder die Fügezwecken dienenden Löcher (11b) schneidet,
- und wobei der erste untere Rand einer jeden zweiten Wand (21) sich längst des betrachteten endständigen Trägers (11) erstreckt und in die Nut (11c) des betreffenden Trägers (11) eingreift.

2. Palettenbehälter nach Anspruch 1, **dadurch gekennzeichnet, dass** jeder endständige Träger (11) an mindestens einem seiner Enden mindestens ein Loch (11b) aufweist, welches Fügezwecken dient.

3. Palettenbehälter nach einem der Ansprüche 1 bis 2, **dadurch gekennzeichnet, dass** mindestens eine der ersten und/oder zweiten Wände (20,21) mindestens einen Zapfen (4a) aufweist/aufweisen, der sogenannte besondere Zapfen, und dass der oder die besonderen Zapfen (4a) und das oder jedes hierzu komplementäre Loch (11 b) zu dem Letzteren
oder den Letzteren jeweils eine Querschnittsform oder Form aufweisen, die zum Beispiel elliptisch oder polygonal ist und beim jeweiligen Einsetzen eines Zapfens ein Drehen oder Kippen jeder der ersten und/oder zweiten Wände (20) um den betrachteten besonderen Zapfen (4a) zu verhindern.

4. Palettenbehälter nach einem der Ansprüche 1 bis 2, **dadurch gekennzeichnet, dass** die ersten und zweiten Wände (20,21) jeweils mindestens zwei Zapfen (4a) aufweisen, von denen die beiden Zapfen (4a), die Endzapfen genannt werden, jeweils einer beim Ende der zweiten Ränder angeordnet ist oder in deren Nähe, und dass jeder endständige Träger (11) auf Höhe seiner Enden zwei Löcher (11b) aufweist, die Fügezwecken dienen und von denen das eine den einen der mindestens zwei Zapfen (4a) der einen der ersten Wände (20) und der andere einen der mindestens zwei Zapfen (4a) einer benachbarten der zweiten Wände (21) aufnimmt.

5. Palettenbehälter nach einem der Ansprüche 1 bis 3, **dadurch gekennzeichnet, dass** jede erste Wand (20) oder jede zweite Wand (21) zwei Nuten (4b) aufweist, die Fügezwecken dienen und sich jeweils parallel zu den beiden Rändern erstrecken und zwar jeweils in der Nachbarschaft eines der letzteren, und dass jeder zweite Rand einer ersten oder zweiten Wand, die derjenigen benachbart ist, welche die angesprochenen Nuten enthält, in die besagten Nuten eingesetzt ist, und wobei der so in eine der Nuten eingesetzte zweite Rand jeweils zusammen mit der Nut eines der Mittel bildet, welche dazu dienen, zwei benachbarte Wände (20,21) miteinander zu verbinden.

6. Palettenbehälter nach Anspruch 5, **dadurch gekennzeichnet, dass** jeder endständige Träger (11) zwei Löcher (11b) aufweist, die Fügezwecken dienen und jeweils auf Höhe eines der Enden des Trägers angeordnet ist, derart, dass jedes Loch (11b), das so angeordnet ist, sich auf der Höhe einer der Ecken des Bodens (10) befindet und dass jede erste oder zweite Wand (20), zwei Fügezwecken dienende Zapfen (4a) aufweist, von denen jeder auf Höhe der oder in der Nachbarschaft der einen der zweiten Wände liegt, während die zweiten Wände (21) zwischen den ersten Wänden (20) dadurch gehalten sind, dass ihre zweiten Ränder in die Nuten (4b) der letzteren eingesetzt sind.

7. Palettenbehälter nach einem der Ansprüche 1 bis 6, **dadurch gekennzeichnet, dass** die Tragstruktur mindestens drei Träger (11) aufweist, nämlich zwei endständige Träger (11) und einen mindestens einen Träger (11), der zwischen diesen beiden Letzteren angeordnet ist und der mittiger Träger genannt wird, und dass der oder der mindestens eine der mittigen Träger (11) mindestens ein Loch (11b) aufweist, das Fügezwecken dient und auf Höhe eines der Enden und/oder mindestens eines der endständigen Träger (11) eingeordnet ist, und/oder dass mindestens einer der endständigen Träger (11) mindestens ein Loch (11b) aufweist, das Fügezwecken dient und vorzugsweise auf Höhe des einen der Enden eingeordnet ist.

8. Palettenbehälter nach einem der Ansprüche 1 bis 7, **dadurch gekennzeichnet, dass** der Boden (10) durch eine Reihe von Brettern (10a) gebildet ist, die parallel zueinander verlaufen und an ihren Längsrändern verbunden sind oder voneinander beanstandet sind, wobei sie sich senkrecht zu den Trägern (11) erstrecken und flach auf deren jeweiligen Stützflächen (11a) aufliegen.

9. Palettenbehälter nach einem der Ansprüche 1 bis 8, **dadurch gekennzeichnet, dass** er darüber hinaus einen Deckel (3) umfasst, der massiv oder durchsichtig sein kann, der zum Beispiel durch Latten oder zusammengefügte Bretter gebildet sein kann, die miteinander verbunden oder Abstände zeigen können, wobei der Deckel ganz oder teilweise die offene Seite des Behälters überdeckt, welche dem Boden gegenüberliegt, wobei der Deckel mindestens zwei Löcher (3a) aufweist, die Fügezwecken dienen und obere Löcher (3a) genannt werden, und dass ferner jede erste Wand (20) und/oder zweite Wand (21) darüber hinaus mindestens zwei zusätzliche Zapfen (4c) aufweist, die Fügezwecken dienen und obere Zapfen (4c) genannt werden, wobei sich diese über den ersten oberen Rand hinaus erstrecken, derart, dass jeder der oberen Zapfen (4c) im Schließzustand des Deckels in eines der oberen Löcher (3a) eingreift, um durch Verzapfung mit den betrachteten Wänden (20,21) des Behälters (2) den Zusammenbau des Behälters zu vervollständigen.

10. Palettenbehälter nach einem der Ansprüche 1 bis 9, **dadurch gekennzeichnet, dass** jede der ersten Wände (20) und/oder jede der zweiten Wände (21) auf der Innenseite des Behälters mindestens einen Ständer (4) aufweist, der sich parallel zu den zweiten Rändern erstreckt, und dass der oder mindestens einer der Ständer (4) in axialer Richtung durch einen oder einen von mehreren unteren Zapfen (4b) bis zu einem seiner freien Enden verlängert ist, und dass gegebenenfalls jeder der Ständer (4) an seinem anderen freien Ende in axialer Richtung durch einen oberen Zapfen (4c) axial verlängert ist, der Fügezwecken dient, und sich vorzugsweise mindestens einer der Ständer (4) von jeder ersten Wand (20) und/oder wenigstens einer der Ständer (4) jeder zweiten Wand (21) vom unteren ersten Rand bis zum oberen ersten Rand derart erstrecken kann, dass die freien Enden jedes Ständers (4) im Wesentlichen mit den entsprechenden ersten Rändern bündig sind oder spürbar gegenüber den letzteren nach innen versetzt sind.

11. Palettenbehälter nach Anspruch 10, **dadurch gekennzeichnet, dass** entweder jede erste Wand (20) und/oder jede zweite Wand mindestens zwei Stützen (4) aufweist, von denen sich zwei Stützen (4) längs der zweiten Ränder oder in der Nachbarschaft derselben erstrecken, wobei jede erste Wand (20) einen solchen Ständer (4) aufweist, der vorzugsweise im Wesentlichen in dem mittleren oder zentralen Abschnitt der entsprechenden ersten Wand (20) angeordnet ist.

12. Palettenbehälter nach Anspruch 10 oder 11, **dadurch gekennzeichnet, dass** jede der Stützen (4) auf der Innenseite des Behälters eine in Längsrichtung verlaufende Fläche aufweist, in der gegebenenfalls eine der Fügezwecken dienenden Nuten (4b) vorgesehen ist, die im Anspruch 5 angesprochen sind.

13. Speicherbehälter nach einem der Ansprüche 10 bis 12, **dadurch gekennzeichnet, dass** jedes freie Enden einer Stütze mit einem oberen oder unteren Zapfen (4b, 3a) versehen ist und eine Schulter (4d) aufweist, welche die Basis dieses Zapfens umgibt und jeweils je nach den Gegebenheiten gegen den Boden (10), gegen eine der Stützflächen (3a) oder die nach innen weisende Fläche des Deckels (3) abgestützt ist.

## Claims

1. A demountable box pallet comprising on the one hand a pallet (1) consisting of a square or rectangular floor (10) and a support assembly comprising at least two rigid supports (11) which are elongated and straight in shape, such as chevrons or similar, parallel to one another and on two opposing sides of the floor and each having a flat longitudinal support face (11 a) supporting the latter, wherein two supports (11), called end supports, extend along two opposing sides of the floor (10) respectively, and on the other hand a polygonal, square or rectangular box (2), comprising four square or rectangular, solid or slatted walls (20, 21), forming the four lateral sides of the box, each bounded by two first opposing edges, a lower edge and an upper edge respectively, and two second opposing edges perpendicular to the latter, namely two first walls (20) opposing and perpendicular to the end supports and two second walls (21), opposing and perpendicular to the latter, arranged on or close to the perimeter of the floor (10) and perpendicularly to the latter, wherein each first wall (20) and/or each second wall (21) comprise at least one pin (4a), called the lower pin (4a), or some other male engagement element such as a trunnion nut, extending beyond the first lower edge of the corresponding wall, at least two supports (11), each comprising at least one engaging hole (11 b), called the lower hole (11 b), made in its support face (11 a), wherein the box pallet also comprises a means of belting in order to carry out the final assembly and, possibly, means of connection (4b) between two adjacent walls (20, 21),
the box pallet being **characterised in that**:
- the sides of the floor (10) are recessed at the level of each hole (11 b), wherein each pin (4a) is inserted directly in one of said holes (11 b) and, if applicable, at least one of the boards (10a) of the floor (10) is shorter than the other boards (10a) in order to be offset from the hole or holes (11 b) located level with it in the axis of the latter, wherein the floor (10) partially covers the support face (11 a) of each end support (11) and/or, if applicable, of the or each intermediate support (11),
- the first lower edge of each wall (20, 21) rests directly on the corresponding support face (11 a) not covered by the floor (10),
- each end support (11) also comprises an engagement groove (11c) made longitudinally in the support face (11a), preferably by cutting, if applicable, the or each engagement hole (11 b),
- the first lower edge of each second wall (21), arranged along the relevant end support (11) is inserted in the groove (11c) of the relevant support (11).

2. The box pallet according to Claim 1, **characterised in that** each end support (11) comprises, on at least one of its ends, at least one engagement hole (11 b).

3. The box pallet according to any one of claims 1 to 2, **characterised in that** at least one of the first and/or second walls (20, 21) comprise(s) only one pin (4a), called single pin, and **in that** the or each single pin (4a) and the or each hole (11 b) complementary to the latter, each have a cross-section or a shape that is for example elliptical or polygonal, which is adapted to prevent during their respective engagements the rotation or pivoting of each first and/or second wall (20) around the relevant single pin (4a).

4. The box pallet according to any one of claims 1 to 2, **characterised in that** the first and second walls (20, 21) each comprise at least two pins (4a), which the two pins (4a), called end pins, are each located respectively at the level of or close to one of its second edges, and **in that** each end support (11) comprises, at the level of one of its ends, two engagement holes (11 b), one of which receives one of the at least two pins (4a) of one of the first walls (20), and the other of which receives one of the at least two pins (4a) of one of the adjacent second walls (21).

5. The box pallet according to any one of claims 1 to 3, **characterised in that** each first wall (20) or each second wall (21) comprises two engagement grooves (4b) each extending parallel with its second edges and, respectively, close to one of the latter, and **in that** each second edge of a first or second wall adjacent to that comprising said grooves is inserted in one of said grooves, each second edge thus inserted or engaged in one of the grooves then forming with the latter one of said means of connection between two adjacent walls (20, 21).

6. The box pallet according to claim 5, **characterised in that** each end support (11) comprises two engagement holes (11 b) each located at the level of one of its ends so that each hole (11 b) thus located is at the level of one of the corners of the floor (10), and **in that** each first or second wall (20) comprises two engagement pins (4a) each located at the level or close to one of its second edges, whilst the second walls (21) are maintained between the first walls (20) by the insertion of their second edges in the respective grooves (4b) of the latter.

7. The box pallet according to any one of claims 1 to 6, **characterised in that** the support assembly comprises at least three supports (11), namely the two end supports (11) and, between the latter, at least one support (11), called intermediate support, and **in that** the or at least one of the intermediate supports (11) comprises at least one engagement hole (11 b) located at the level of one of its ends and/or at least one of the end supports (11) comprises at least one engagement hole (11 b), preferably located at the level of one of its ends.

8. The box pallet according to any one of claims 1 to 7, **characterised in that** the floor (10) consists of a row of mutually parallel boards (10a) jointed by their longitudinal sides, or sides separated one from the other, extending perpendicularly to the supports (11), resting flat on their respective support faces (11 a).

9. The box pallet according to any one of claims 1 to 8, **characterised in that** it also comprises a lid (3), solid or slatted, consisting, for example, of jointed or spaced battens or boards entirely or partially covering the open side of the box opposing its bottom, said lid comprising at least two engagement holes (3a), called upper holes (3a), and, on the other hand, each first wall (20) and/or second wall (21) also comprise(s) at least two additional engagement pins (4c), called upper pins (4c), extending beyond their first upper edge so that each upper pin (4c) is inserted, when the lid is closed, in one of the upper holes (3a) in order to assemble it by engagement on the relevant walls (20, 21) of the box (2).

10. The box pallet, according to any one of claims 1 to 9, **characterised in that** each first wall (20) and/or each second wall (21) comprises, on the inside of the box, at least one upright (4) extending in parallel with its second edges, and **in that** the or at least one of the uprights (4) extends axially to one of its free ends by one of the lower engagement pins (4b) and, if applicable, **in that** each upright (4) extends axially at its other free end by one of the upper engagement pins (4c), and **in that** preferably at least one of the uprights (4) of each first wall (20) and/or at least one of the uprights (4) of each second wall (21) may extend essentially from the first lower edge to the first upper edge so that the free ends of each upright (4) lie essentially flush with said first respective first edges or are essentially recessed from the latter.

11. The box pallet according to claim 10, **characterised in that** either each first wall (20) and/or each second wall comprise(s) at least two uprights (4), which two uprights (4) extend along or close to its second edges, or each first wall (20) comprises a single upright (4), preferably arranged essentially in the median or central section of the corresponding first wall (20).

12. The box pallet according to claim 10 or claim 11, **characterised in that** each upright (4) has, on the inside of the box, a longitudinal face in which, if applicable, is made one of the engagement grooves (4b) defined in claim 5.

13. The box pallet according to any one of claims 10 to 12, **characterised in that** each free end of an upright fitted with an upper or lower pin (4b, 3a) comprises a shoulder (4d) surrounding the base of the latter and resting, respectively according to the case, against the floor (10), one of the support faces (3a) or the inner face of the lid (3).
